# EUROPÄISCHE PATENTSCHRIFT

(11) **EP 0 931 884 B1**
(45) Veröffentlichungstag und Bekanntmachung des Hinweises auf die Patenterteilung: **16.06.2004**
(21) Anmeldenummer: 99101278.2
(22) Anmeldetag: 25.01.1999
(51) Int. Cl.: E03F 5/04

(54) **Strassenablauf**
Road gully
Bouche d'égout

(30) Priorität: 26.01.1998 DE 19802757
(43) Veröffentlichungstag der Anmeldung: 28.07.1999
(73) Patentinhaber: ALPHACAN Omniplast GmbH, 35630 Ehringshausen (DE); Gürtler, Jens, 06779 Raguhn (DE); Kaplan, Andreas, 06779 Raguhn (DE)
(72) Erfinder: Reinholz, Siegfried, 06749 Bitterfeld (DE); Klein, Manfred, 35753 Greifenstein-Nenderoth (DE); Nowack, Reinhard, 35619 Braunfels (DE); Gürtler, Jens, 06779 Raguhn (DE); Kaplan, Andreas, 06779 Raguhn (DE)
(74) Vertreter: Tragsdorf, Bodo, Dipl.-Ing.

(56) Entgegenhaltungen:
- EP-A- 0 178 829
- EP-A- 0 386 696
- DE-A- 2 624 706
- DE-C- 599 834
- DE-U- 8 706 377

## Beschreibung

Die Erfindung betrifft einen Straßenablauf mit einem Grundkörper, der einen Schlammraum oder einen Bodenablauf und einen Schlammeimer aufweist, sowie mit einem Auflagering, auf dem ein Aufsatz angeordnet werden kann.

Gemäß der deutschen Norm DIN 4052 "Betonteile und Eimer für Straßenabläufe" weisen die Straßenabläufe ein als Behälter ausgebildetes Betonteil auf mit einem in einer bestimmten Höhe über dem Boden des Straßenablaufes angeordneten Auslaufrohr.
Die Straßenabläufe können aber auch mit einem Boden und einem im Bodenbereich angeordneten Auslaufrohr versehen sein. In diesem Fall ist in dem Straßenablauf ein Schlammeimer angeordnet.
Diese Straßenabläufe haben gemeinsam, dass ein Auflagering auf dem Grundkörper des Straßenablaufes aufliegt. Auf den Auflagering ist ein Aufsatz gesetzt. Der Auflagering nimmt die Kraft beziehungsweise die Last, die von oben auf den Aufsatz oder direkt auf den Auflagering wirkt, auf und überträgt die Last auf den Grundkörper des Straßenablaufes.
Diese aus Beton bestehenden Straßenabläufe haben den Nachteil, dass sie bei der Montage sehr schwer zu handhaben sind, da sie ein sehr großes Eigengewicht aufweisen. Darüber hinaus wirkt sich das große Eigengewicht auch störend beim Transport vom Hersteller bis zu der Firma, die die Straßenabläufe montiert, und von der Firma, die die Straßenabläufe montiert, zum endgültigen Standort des Straßenablaufes aus.
Darüber hinaus treten bei diesen Straßenabläufen Probleme in der Lagerhaltung auf, da auch hier das große Eigengewicht Probleme mit sich bringt.
Gemäß dem Stand der Technik (EP 0 178 829 A2) sind Straßenabläufe bekannt, welche einstückig aus Kunststoff gebildet sind. Der gemäß dieser Druckschrift bekannte Straßenablauf weist im oberen Drittel des Grundkörpers des Straßenablaufes das Auslaufrohr auf. Vor dem Auslaufrohr ist eine Leitfläche angeordnet, welche bis in den Bereich des höchsten Wasserstandes in dem Straßenablauf reicht. Durch diese Ausbildung soll eine Geruchsbelästigung aus dem Straßenablauf vermieden werden.

Dieser zum Stand der Technik gehörende Straßenablauf ist relativ aufwendig aufgebaut durch die Leitfläche und durch eine in der Leitfläche angeordnete verschließbare Öffnung.
Aus der EP 0 386 696 A1 ist ein hochbeanspruchbarer Boden- bzw. Straßenablauf mit einem bündig mit dem Bodenniveau einer Straßenfläche abschließenden Aufsatzrahmen, in den ein Gitterrost einsetzbar ist, und einem aus Kunststoff bestehenden Grundkörper, der entweder mit einem Schlammraum oder mit einem bodenseitigen Ablauf und einem Schlammeimer ausgerüstet ist, bekannt. Der Boden- bzw. Straßenablauf besteht aus mehreren Baugruppen, unter anderem auch einem Aufsatzschacht aus Kunststoff, der in dem Aufsatzrahmen gehalten ist und einen Falz mit einem querverlaufenden Stützsteg besitzt, in den der Gitterrost eingesetzt ist. Der Aufsatzschacht, in dem auch der Schlammeimer gehalten ist, taucht mit seinem unteren Ende in ein Zwischenstück aus Edelstahl ein, das wiederum abdichtend in den Ablaufbehälter mündet.
In der DE 26 24 706 A ist ein Keller- oder Regenablauf offenbart, der aus einem Sammelbehälter, einem mit diesem verbundenen Zwischenstück und einem höhenverschiebbar in das Zwischenstück eingesetzten Aufsatzstück besteht. Das Aufsatzstück besitzt an seinem oberen Ende einen L-förmig aufgeweiteten Rand, In den ein Deckel eingesetzt ist, der ein Anschlussrohr für eine anzuschließende Dachrinne besitzt.
Aus der DE 87 06 377 U ist ein Einlauf für Tief- und Hochbaubereiche bekannt, der sowohl in der Höhe als auch im Neigungswinkel verstellbar ist und einen Übergang auf unterschiedliche Querschnittsformen ermöglicht.
Ferner ist ein Keilersinkkasten (DE 599 834 C) bekannt, mit Handabsperrventil und einem selbsttätigen Rückstauventil, das auf einem als Geruchsverschluss ausgebildetem Verbindungsrohr aufliegt, wobei das Handabsperrventil örtlich entfernt von der Rückstauventilklappe über der Einlauföffnung des Verbindungsrohres angeordnet ist.

Das der Erfindung zugrunde liegende technische Problem besteht darin, einen Straßenablauf anzugeben, der vom Aufbau einfach ausgebildet ist und in der Handhabung ebenfalls einfach ist.

Dieses technische Problem wird durch die Merkmale des Anspruches 1 gelöst. Dadurch, dass der Grundkörper des Straßenablaufes aus Kunststoff besteht, weist er nur ein geringes Eigengewicht auf. Der Auflagering wird unabhängig vom Grundkörper des Straßenablaufes im Boden und/oder Beton angeordnet, derart, dass der Auflagering den oberen Bereich des Straßenablaufes druckfrei wenigstens teilweise umschließt. Hierdurch nimmt der Auflagering die gesamte von oben auf den Auflagering wirkende Kraft (Straßenverkehrslasten, Gewichte der Rahmen und Roste) auf und überträgt diese auf den Beton und den Boden, in dem der Auflagering vorzugsweise angeordnet ist. Der Grundkörper des Straßeneinlaufes ist keiner Last mehr ausgesetzt. Hierdurch ist es möglich, den Grundkörper derart auszubilden, dass er keine tragende Funktion mehr ausübt, sondern nur noch auf die Auffangfunktion des in den Straßenablauf einlaufenden Wassers und Schlammes hat. Hierdurch kann der Grundkörper des Straßeneinlaufes einfach ausgebildet sein. Der Aufbau des Grundkörpers des Straßenablaufes ist nur noch an die Bedingung gebunden, dass der Grundkörper selbsttragend im Boden angeordnet ist, das heißt, dass keine senkrechten Lasten beziehungsweise keine direkt von oben wirkenden Verkehrslasten auf den Grundkörper wirken.
Der Auflagering wird vorzugsweise derart angeordnet, dass er den oberen Bereich des Straßenablaufes druckfrei umschließt. Hierzu ist der innere Durchmesser des Auflageringes größer als der äußere Durchmesser des Grundkörpers ausgebildet. Zur einfacheren Montage ist der Auflagering erfindungsgemäß mehrteilig ausgebildet. Eine bevorzugte Ausführungsform Ist die zweiteilige Ausbildung. Wenn der Auflagering aus Beton besteht, wird hierdurch eine einfachere Handhabung erreicht. Zum einen sind nur noch die einzelnen Teile des Auflageringes zu transportieren. Zum anderen werden die Teile des Auflageringes einzeln um den Grundkörper herum angeordnet, was einfacher ist, als einen einteiligen Auflagering zu platzieren.
Vorteilhaft ist der Auflagering mit Eisen-, Stahl- und/oder Kunststofffasem bewehrt. Hierdurch weist der Auflagering eine größere Stabilität und damit eine größere Bruchsicherheit auf. Der Auflagering kann vorteilhaft auch aus Kunststoff bestehen.
Die Enden der Teile des Auflageringes sind derart ausgebildet, dass die Teile des Auflageringes zueinander derart positioniert werden können, dass die Teile des Auflageringes eine obere Ebene bilden, auf der der Aufsatz oder der Rost flächig aufliegt. Hierdurch sind die Enden vorteilhaft treppenförmig oder mit schwalbenschwanzförmigen und/oder nutförmigen Enden ausgebildet. Vorteilhaft ist der Grundkörper einstückig aus Kunststoff gebildet. Dieses ist zweckmäßig für ein vereinfachtes Herstellungsverfahren.
Erfindungsgemäß kann der Grundkörper aber auch höhenverstellbar ausgebildet sein. In diesem Fall ist im oberen Bereich des Grundkörpers ein Verlängerungsstück, weiches rohrförmig ausgebildet ist, angeordnet. Das Verlängerungsstück greift vorteilhaft in den oberen Bereich des Grundkörpers. Es ist aber auch möglich, dass das rohrförmige Verlängerungsstück den oberen Bereich des Grundkörpers übergreift. Zwischen dem Rohr und dem Grundkörper ist erfindungsgemäß wenigstens eine Muffendichtung vorgesehen. Es ist aber auch möglich, auf die Muffendichtung zu verzichten, da Kunststoffteile üblicherweise derart herstellbar sind, dass der Grundkörper und das Verlängerungsstück flächig und dicht aneinander liegen.
Erfindungsgemäß weist der Grundkörper ein gelenkig gelagertes Auslaufrohrstück auf. Dieses hat den Vorteil, dass die Verbindung zwischen dem Grundkörper und einem im Erdreich liegenden Anschlussrohr einfach hergestellt werden kann, indem das Auslaufrohrstück derart über die gelenkige Lagerung gelegt wird, dass es In Richtung Anschlussrohr weist. Die Rohrstücke können dann einfach zusammengesetzt werden. Es sind keine weiteren Hilfsmittel für die Verbindung von Grundkörper und einem Anschlussrohr notwendig.
Der Grundkörper besteht erfindungsgemäß aus Kunststoff. Konstruktionswerkstoffe für den Grundkörper sind Polymerisate, Polykondensate oder Polyaddukte. Vorzugsweise werden als Kunststoff verwendet Polyethylen (PE 32, PE 40, PE 63, PE 80 oder PE 100), Polypropylen (PP-HI, PP-B, PP-R), Polybuten (PB), Polyvinylchlorid weichmacherfrei (PVC-U, PVC-C, PVC-H 1, PVC-HI 2, PVC-U-K), Acrylnitril-Budadien-Styrol (ABS), Acrylnitril-Styrol-Acrylester (ASA) oder StyrolCopolymerisate (lineare Polyester, Polycarbonate, ungesättigte Polyester, Epoxidharze, vernetzte Polyester, lineare Polyurethane, vernetzte Polyurethane, Polystyrole).
Der aus den obengenannten Konstruktionswerkstoffen bestehende Grundkörper weist vorteilhaft Verstärkungsstoffe wie Mineralien, Kreide, Talkum, Glasfasern, metallische Fasern, Kunststofffasem oder dergleichen auf. Hierdurch werden höhere Materialkennwerte erreicht, so dass der Grundkörper eine höhere Stabilität und damit eine höhere Druckfestigkeit aufweist.

Das einstückige Bauprinzip des Grundkörpers des erfindungsgemäßen Straßenablaufes wird erreicht durch geeignete Verarbeitungsverfahren wie Spritzgießen, Rotationsformen, Kleben oder Schweißen.
Erfindungsgemäß weist der Straßenablauf einen Geruchsverschluss auf. Der Geruchsverschluss ist an dem Abflussrohr angeordnet. Das Abflussrohr, welches grundsätzlich schräg nach unten verlaufend angeordnet ist, macht hierzu einen Bogen nach oben und einen weiteren Bogen nach unten, derart, dass die endgültige Richtung des Abflussrohres wenigstens annähernd parallel zu der Richtung des Abflussrohres des Straßenablaufes angeordnet ist. In der bogenförmigen Ausbildung des Abflussrohres sammelt sich das abfließende Wasser und verbleibt dort, so dass Gerüche, die aus der Kanalisation durch das Abflussrohr nach oben steigen, das in der Biegung angesammelte Wasser nicht passieren können.
Weitere Einzelheiten der Erfindung können den Unteransprüchen entnommen werden.

Auf der Zeichnung ist ein Ausführungsbeispiel der Erfindung dargestellt, und zwar zeigen:
- Fig. 1: eine erfindungsgemäße Vorrichtung in Draufsicht;
- Fig. 2: einen Schnitt nach der Linie II-II der Fig. 1;
- Fig. 3: eine erfindungsgemäße Vorrichtung mit Geruchsverschluss;
- Fig. 4: einen Schnitt nach der Linie IV-IV der Fig. 1;
- Fig. 5: ein geändertes Ausführungsbeispiel;
- Fig. 6: einen Auflagering in Draufsicht;
- Fig. 7: einen Schnitt nach der Linie VII-VII der Fig. 6;
- Fig. 8: einen Grundkörper mit Verlängerungsrohrstück im Schnitt;
- Fig. 9: einen Grundkörper mit gelenkig gelagertem Auslaufrohr im Schnitt;
- Fig. 10: ein Kugelgelenk für das Auslaufrohr im Schnitt;
- Fig. 11: einen Bogen des Auslaufrohres mit verstellbarem Winkel im Schnitt.

Fig. 1 zeigt einen erfindungsgemäßen Straßenablauf 1 mit einem Auflagering 2. Der Straßenablauf 1 ist zwischen einem Bordstein 3 und einer Straßenfläche 4 in einem Abflussgerinne 5 angeordnet.
Fig. 2 zeigt den Straßenablauf 1, der im Unterbeton 6,7 angeordnet ist. Zusätzlich wird der Straßenablauf 1 im Erdreich 8 fixiert. Der Straßenablauf 1 weist einen Eimer 9 auf, um Schlamm oder dergleichen aufzufangen. Weiterhin ist ein Abflussrohr 10 vorgesehen, welches über ein Zwischenstück 11 mit einem im Erdreich 8 liegenden Abflussrohr 12 verbunden ist. In dem Unterbeton 7 ist der Bordstein 3 angeordnet. In dem Unterbeton 6 und 7 ist darüber hinaus der Auflagering 2 angeordnet, derart, dass der Auflagering 2 einen oberen Bereich 13 des Straßenablaufes 1 umschließt. Der Auflagering 2 wird vollständig von dem Unterbeton 6, 7 getragen. Auf dem Auflagering 2 ist ein Rahmen 14 aus Gusseisen für eine Abdeckung vorgesehen. Oberhalb des Straßenablaufes 1 ist ein Rost 15 vorgesehen. Dadurch, dass der Auflagering 2 in dem Unterbeton 6, 7 angeordnet ist, hat der Grundkörper 16 des Straßenablaufes 1 keine tragende Funktion mehr. Aus diesem Grunde besteht der Grundkörper 16 aus Kunststoff.
Gemäß Fig. 2 ist zwischen dem Rahmen 14 und dem Hochbord 3 eine Fuge 22 vorgesehen. Diese Fuge wird eingeschlämmt wie die Gosse 5. An Vorsprüngen 23, 24 des Rahmens 14 liegt der Eimer 9 lose oder lösbar befestigt auf.

Fig. 3 zeigt den Straßenablauf 1 mit dem Grundkörper 16 und dem Abflussrohr 10. An dem Abflussrohr 10 sind vier um je 45° abgewinkelte Rohrstücke 32, 39, 40, 41 mit Muffen 33, 35 bogenförmig angeordnet. Die Abwinklungen der Rohrstücke 32, 39, 40, 41 betragen vorzugsweise 45°. Es ist aber auch möglich, beispielsweise Abwinklungen von 67,5° oder 90° vorzunehmen. Es ist auch möglich, anstelle von vier Rohrstücken weniger oder mehr Rohrstücke zu verwenden.
Durch die bogenförmige Ausbildung der Rohre 32, 39, 40, 41 bleibt Wasser mit einer oberen Wasserlinie 36 in den Rohrstücken 32, 39, 40, 41 stehen. Hierdurch können unangenehme Gerüche aus dem Kanal, die durch ein Abflussrohr 34 in den Straßenablauf 1 aufsteigen können, nicht an dem Wasser vorbei in den Straßenablauf 1 gelangen, so dass der Straßenablauf 1 geruchsfrei oder annähernd geruchsfrei bleibt. Gemäß Fig. 4 ist der Grundkörper 16 des Straßenablaufes 1 mehrteilig ausgebildet. Der Grundkörper 16 weist eine Wand 17 sowie einen Boden 18 auf.
Gemäß Fig. 5 ist der Grundkörper 16 einstückig ausgebildet. Hierdurch ist die Herstellung des Grundkörpers noch einfacher.
Fig. 6 zeigt den Auflagering 2, der aus zwei Teilen 19,20 besteht.
Gemäß Fig. 7 bilden die Teile 19, 20 eine obere Fläche 21. Die Teile 19, 20 greifen treppenförmig ineinander, so dass ein Auflagering 2 entsteht mit einer einheitlichen Oberfläche 21, bei dem die Teile 19, 20 fest zueinander zugeordnet sind.
Gemäß Fig. 8 ist der Straßenablauf 1 höhenverstellbar ausgebildet. In den Grundkörper 37 ist ein Verlängerungsrohr 25 im oberen Bereich 13 des Grundkörpers 37 eingeschoben. Damit eine dichte Verbindung zwischen dem Rohr 25 und dem Grundkörper 37 erzielt wird, ist an dem Grundkörper 37 eine Ringnut 38 angeformt, welche eine Muffendichtung 26 aufnimmt. Zwecks einer vereinfachten Darstellung wurde in der Fig. 8 auf die Darstellung des Abflussrohres 10 des Eimers 9 und der weiteren Teile verzichtet.
Fig. 9 zeigt das Abflussrohr 10 mit einem Auslaufrohrstück 27. Das Auslaufrohrstück 27 weist einen Kragen 28 auf. Das Abflussrohr 10 weist im Bereich des Auslaufrohrstückes 27 eine doppelwandige Ausbildung mit Wänden 29, 30 auf. Der Kragen 28 ist in einer Ausnehmung 31, die zwischen den Wänden 29, 30 liegt, angeordnet. Hierdurch ist das Auslaufrohrstück 27 in Richtung des Pfeils A sowie senkrecht zur Zeichenebene beweglich. Das Rohrstück 27 kann auf diese Art und Weise in die Richtung gedreht werden, die für den Anschluss an ein Abflussrohr (nicht dargestellt) notwendig ist.
Fig. 10 zeigt ein Auslaufrohrstück 42 welches mittels eines Kugelgelenkes 43 an einem Auslaufrohr 44 des Grundkörpers 16 (nicht dargestellt) angeordnet ist.
Das Auslaufrohr 44 kann zur Mittelachse B des Auslaufrohrstückes 42 um Jeweils bis zu einem Winkel α geschwenkt werden. Da es sich um eine Kugelgelenk 43 handelt, sind auch Schwenkrichtungen mit einer Komponente senkrecht zur Zeichenebene möglich.
Gemäß Fig. 11 ist eine weitere Ausführungsform für die winklige Verstellbarkeit eines Auslaufrohrstückes 45 zu einem im Grundkörper 16 (nicht dargestellt) angeordnetem Auslaufrohr 46 dargestellt. Das Auslaufrohrstück 45 und das Auslaufrohr 46 sind mittels eines Klemmringes 47 lösbar miteinander verbunden. Zwischen dem Auslaufrohrstück 45 und dem Auslaufrohr 46 ist eine Dichtung 48 vorgesehen. Ist der Klemmring 47 gelöst, kann das Auslaufrohr 46 relativ zu dem Auslaufrohrstück 45 gedreht werden, maximal bis in die gestrichelt dargestellte Lage. Es ist ein verstellbarer Winkel β zwischen 0° und 87° 30° einstellbar.

## Patentansprüche

1. Straßenablauf (1) mit einem bündig mit dem Bodenniveau einer Straßenfläche abschließenden Aufsatzrahmen (14), In den ein Gitterrost (15) einsetzbar Ist, einem wenigstens zweiteilig ausgebildeten Auflagering (2), der unterhalb des Aufsatzrahmens (14) im Boden und/oder Beton (6, 7, 8) angeordnet ist und den Aufsatzrahmen (14) abstützt, und einem aus Kunststoff bestehenden Grundkörper (16), der einen Schlammraum oder einen Bodenablauf (10,11,12) und einen Schlammeimer (9) aufweist, wobei der Grundkörper (16) und der Auflagering (2) unabhängig voneinander im Boden und/oder Beton (6, 7, 8) angeordnet sind, derart, dass der Auflagering (2) den oberen Bereich (13) des Grundkörpers (16) druckfrei umschließt.

2. Straßenablauf nach Anspruch 1, **dadurch gekennzeichnet, dass** der Innendurchmesser des Auflageringes (2) größer als der Außendurchmesser des Grundkörpers (16) ist.

3. Straßenablauf nach einem der Ansprüche 1 oder 2, **dadurch gekennzeichnet, dass** der Auflagering (2) als ein mit Eisen-, Stahl- und /oder Kunststofffasern bewehrter Auflagering (2) ausgebildet ist.

4. Straßenablauf nach Anspruch 1, **dadurch gekennzeichnet, dass** die Enden der wenigstens zwei Kreissegmente (19, 20) des Auflageringes (2) als ineinandergreifende Enden ausgebildet sind.

5. Straßenablauf nach Anspruch 4, **dadurch gekennzeichnet, dass** die Enden der wenigstens zwei Kreissegmente (19, 20) des Auflageringes (2) mit treppenförmigen, schwalbenschwanzförmigen und/oder nutförmigen Ausbildungen der Enden ineinander greifen.

6. Straßenablauf nach einem der Ansprüche 1 bis 5, **dadurch gekennzeichnet, dass** der Grundkörper (16) einstückig aus Kunststoff gebildet ist.

7. Straßenablauf nach einem der Ansprüche 1 bis 6, **dadurch gekennzeichnet, dass** der Grundkörper (16) höhenverstellbar ausgebildet ist, derart, dass in den oberen Bereich (13) des Grundkörpers (16) ein Rohr (25) greift, dessen Außendurchmesser dem Innendurchmesser des Grundkörpers (16) wenigstens annähernd entspricht.

8. Straßenablauf nach einem der Ansprüche 1 bis 7, **dadurch gekennzeichnet, dass** der Grundkörper (16) höhenverstellbar ausgebildet ist, derart, dass ein Rohr (25) den oberen Bereich (13) des Grundkörpers (16) übergreift, wobei der innendurchmesser des Rohres (25) dem Außendurchmesser des Grundkörpers (16) wenigstens annähernd entspricht.

9. Straßenablauf nach Anspruch 7 oder 8, **dadurch gekennzeichnet, dass** zwischen dem Rohr (25) und dem Grundkörper (16) wenigstens eine Muffendichtung (26) vorgesehen ist.

10. Straßenablauf nach einem der Ansprüche 1 bis 9, **dadurch gekennzeichnet, dass** der Grundkörper (16) ein gelenkig gelagertes Auslaufrohrstück (27) aufweist.

11. Straßenablauf nach einem der Ansprüche 1 bis 10, **dadurch gekennzeichnet, dass** der Grundkörper (16) im Bereich des Auslaufrohrstückes (27) doppelwandig ausgebildet ist, und dass ein Kragen (28) des Auslaufrohrstückes (27) wenigstens teilweise zwischen der Doppelwandung (29) angeordnet ist.

12. Straßenablauf nach einem der Ansprüche 1 bis 11, **dadurch gekennzeichnet, dass** der Grundkörper (16) des Straßenablaufes (1) aus Kunststoff besteht, der aus Polymerisaten, Polykondensaten und/oder Polyaddukten gebildet ist.

13. Straßenablauf nach einem der Ansprüche 1 bis 12, **dadurch gekennzeichnet, dass** der Grundkörper (16) des Straßenablaufes (1) aus Polyethylen 32, Polyethylen 40, Polyethylen 63, Polyethylen 80, Polyethylen 100, Polypropylen (PP-H, PP-B, PP-R), Polybuten, Polyvinylchlorid weichmacherfrei (PVC-U, PVC-C), PVC HI 1, PVC-HI 2, PVC-U-K), Acrylnitril-Butadien-Styrol (ABS), Acrylnitril-Styrol-Acrylester (ASA) oder aus Styrol-Copolymerisaten (lineare Polyester, Polycarbonate, ungesättigte Polyester, Epoxidharze, vernetzte Polyester, lineare Polyurethane, vernetzte Polyurethane, Polystyrole) besteht.

14. Straßenablauf nach Anspruch 12 oder 13, **dadurch gekennzeichnet, dass** der Grundkörper (16) Verstärkungsstoffe wie Mineralien, Kreide, Talkum, Glasfasern, metallische Fasern und/oder Kunststofffasem aufweist.

15. Straßenablauf nach einem der Ansprüche 1 bis 14, **dadurch gekennzeichnet, dass** der Auflagering (2) aus Kunststoff besteht.

16. Straßenablauf nach Anspruch 15, **dadurch gekennzeichnet, dass** der Auflagering (2) aus einem verstärkten Kunststoff, aus Polyester oder aus einem thermoplastischen Kunststoff besteht.

17. Straßenablauf nach einem der Ansprüche 1 bis 16, **dadurch gekennzeichnet, dass** das Auslaufrohrstück (42) mittels eines winkelverstellbaren Formteiles am Grundkörper (16) oder an einem Auslaufrohr (44) des Grundkörpers (16) angeordnet ist.

18. Straßenablauf nach Anspruch 17, **dadurch gekennzeichnet, dass** das Auslaufrohrstück (42) mittels eines Kugelgelenkes (43) am Grundkörper (16) oder an einem Auslaufrohr (44) des Grundkörpers (16) angeordnet ist.

19. Straßenablauf nach einem der Ansprüche 1 bis 18, **dadurch gekennzeichnet, dass** der Straßenablauf (1) im Bereich des Auslaufrohrstückes (27) einen Geruchsverschluss aufweist.

## Claims

1. Road gully (1) with interchangeable top frame (14) installed flush with the road pavement into which a grating (15) can be inset, with supporting ring (2) having at least two parts that is placed in the ground and/or concrete (6, 7, 8) underneath the top frame (14) in order to support the latter, and a main body (16) made of plastic comprising a mud space or bottom outlet (10,11,12) and a mud bucket (9), where the main body (16) and the supporting ring (2) are placed independently of each other in the ground and/or concrete (6, 7, 8) so that the supporting ring (2) embraces the upper part (13) of the main body (16) without exercising pressure.

2. Road gully according to Claim 1 **characterized in that** the supporting ring's (2) inside diameter is greater than the main body's (16) outside diameter.

3. Road gully according to one of the Claims 1 or 2 **characterized in that** the supporting ring (2) is designed as an iron, steel and/or plastic fibre reinforced supporting ring (2).

4. Road gully according to Claim 1 **characterized in that** the ends of the at least two circle segments (19, 20) of which the supporting ring (2) is composed are designed as intermeshing ends.

5. Road gully according to Claim 4 **characterized in that** the ends of the at least two circle segments (19, 20) of which the supporting ring (2) is composed have stepped, dovetailed and/or groove-shaped structures through which the ends are able to intermesh.

6. Road gully according to one of the Claims 1 to 5 **characterized in that** the main body (16) is a one-piece item made of plastic.

7. Road gully according to one of the Claims 1 to 6 **characterized in that** the main body (16) is height-adjustable so that a tube (25) engages in the upper part (13) of the main body (16), where the tube's outside diameter at least nearly corresponds to the main body's (16) inside diameter.

8. Road gully according to one of the Claims 1 to 7 **characterized in that** the main body (16) is height-adjustable so that a tube (25) embraces the upper part (13) of the main body (16), where the tube's (25) inside diameter at least nearly corresponds to the main body's (16) outside diameter.

9. Road gully according to Claim 7 or 8 **characterized in that** at least one muff sealing (26) is provided between tube (25) and main body (16).

10. Road gully according to one of the Claims 1 to 9 **characterized in that** the main body (16) has an articulate outlet socket (27).

11. Road gully according to one of the Claims 1 to 10 **characterized in that** the main body (16) around the outlet socket (27) is double-walled, and a collar (28) that is attached to the outlet socket (27) is placed at least partly inside the double-wall jacket (29).

12. Road gully according to one of the Claims 1 to 11 **characterized in that** the road gully's (1) main body (16) is made of plastic with the plastic materials being polymers, polycondensation and/or polyaddition products.

13. Road gully according to one of the Claims 1 to 12 **characterized in that** the road gully's (1) main body (16) is made of polyethylene 32, polyethylene 40, polyethylene 63, polyethylene 80, polyethylene 100, polypropylene (PP-H, PP-B, PP-R), polybutene, unplasticized polyvinyl chloride (PVC-U, PVC-C), PVC HI 1, PVC-HI 2, PVC-U-K), acrylonitrile-butadiene styrene (ABS), acrylonitrile-styrene acrylic ester (ASA) or styrenic co-polymerisates (linear polyesters, polycarbonates, unsaturated polyesters, epoxy resins, interlaced polyesters, linear polyurethanes, interlaced polyurethanes, polystyrenes).

14. Road gully according to Claim 12 or 13 **characterized in that** the main body (16) contains reinforcing agents such as mineral matter, chalk, talc, glass fibres, metallic fibres and/or plastic fibres.

15. Road gully according to one of the Claims 1 to 14 **characterized in that** the supporting ring (2) is made of plastic material.

16. Road gully according to Claim 15 **characterized in that** the supporting ring (2) is made of reinforced plastic, polyester or thermoplastic synthetic material.

17. Road gully according to one of the Claims 1 to 16 **characterized in that** the outlet socket (42), by means of an angle-adjustable formed part, is attached to the main body (16) or to an outlet pipe (44) that forms part of the main body (16).

18. Road gully according to Claim 17 **characterized in that** the outlet socket (42), by means of a globe joint (43), is attached to the main body (16) or to an outlet pipe (44) that forms part of the main body (16).

19. Road gully according to one of the Claims 1 to 18 **characterized in that** the road gully (1) has a stink trap installed in and/or around the outlet socket (27).

## Revendications

1. Avaloir de chaussée (1) muni d'un cadre de rehausse (14) disposé au ras du niveau d'une chaussée dans lequel une grille (15) peut être insérée, d'une bague de support (2) réalisée au moins en deux parties, disposée en dessous du cadre de rehausse (14) dans le sol et/ou le béton (6, 7, 8) et supportant le cadre de support (14), et d'un corps de base (16) se composant de matière plastique et présentant une chambre à sédiments ou un siphon de sol (10,11,12) et un panier à sédiments (9), le corps de base (16) et la bague de support (2) étant disposés dans le sol et/ou le béton (6, 7 ,8) indépendamment l'un de l'autre de sorte que la bague de support (2) entoure la partie supérieure (13) du corps de base (16) sans exercer de pression.

2. Avaloir de chaussée selon la revendication 1, **caractérisé en ce que** le diamètre intérieur de la bague de support (2) est supérieur au diamètre extérieur du corps de base (16).

3. Avaloir de chaussée selon l'une quelconque des revendications 1 ou 2, **caractérisé en ce que** la bague de support (2) est réalisée en bague de support (2) renforcée par des fibres de fer, d'acier et/ou de plastique.

4. Avaloir de chaussée selon la revendication 1, **caractérisé en ce que** les extrémités d'au moins deux segments de cercle (19, 20) de la bague de support (2) sont réalisés en extrémités mordant l'une dans l'autre.

5. Avaloir de chaussée selon la revendication 4, **caractérisé en ce que** les extrémités d'au moins deux segments de cercle (19, 20) de la bague de support (2) mordent l'une dans l'autre à l'aide de leur configuration en forme d'escalier, de queue d'aronde et/ou de rainure.

6. Avaloir de chaussée selon l'une quelconque des revendications 1 à 5, **caractérisé en ce que** le corps de base (16) est formé d'une seule pièce de matière plastique.

7. Avaloir de chaussée selon l'une quelconque des revendications 1 à 6, **caractérisé en ce que** le corps de base (16) présente une configuration réglable en hauteur de sorte qu'un tuyau (25) dont le diamètre extérieur correspond au moins approximativement au diamètre intérieur du corps de base (16) mord à l'intérieur de la partie supérieure (13) du corps de base (16).

8. Avaloir de chaussée selon l'une quelconque des revendications 1 à 7, **caractérisé en ce que** le corps de base (16) présente une configuration réglable en hauteur de sorte qu'un tuyau (25) mord sur la partie supérieure (13) du corps de base (16), le diamètre intérieur du tuyau (25) correspondant au moins approximativement au diamètre extérieur du corps de base (16).

9. Avaloir de chaussée selon la revendication 7 ou 8, **caractérisé en ce qu'**au moins une garniture d'étanchéité pour manchon (26) est prévue entre le tuyau (25) et le corps de base (16).

10. Avaloir de chaussée selon l'une quelconque des revendications 1 à 9, **caractérisé en ce que** le corps de base (16) présente un tronçon de tuyau d'écoulement (27) articulé.

11. Avaloir de chaussée selon l'une quelconque des revendications 1 à 10, **caractérisé en ce que** le corps de base (16) présente une configuration à double paroi dans le domaine du tronçon de tuyau d'écoulement (27), et qu'une collerette (28) du tronçon de tuyau d'écoulement (27) est disposée au moins partiellement entre la double paroi (29).

12. Avaloir de chaussée selon l'une quelconque des revendications 1 à 11, **caractérisé en ce que** le corps de base (16) de l'avaloir de chaussée (1) se compose de matière plastique formée de polymérisats, de polycondensats et/ou de polymères d'addition.

13. Avaloir de chaussée selon l'une quelconque des revendications 1 à 12, **caractérisé en ce que** le corps de base (16) de l'avaloir de chaussée (1) se compose de polyéthylène 32, polyéthylène 40, polyéthylène 63, polyéthylène 80, polyéthylène 100, de polypropylène (PP-H, PP-B, PP-R), de polybutène, de polychlorure de vinyle non plastifié (PVC-U, PVC-C, PVC HI 1, PVC-HI 2, PVC-U-K), d'acrylonitrile-butadiène-styrène (ABS), d'acrylonitrile-styrène-acrylester (ASA) ou de copolymérisats de styrène (polyesters linéaires, polycarbonates, polyesters insaturés, résines époxy, polyesters réticulés, polyuréthanes linéaires, polyuréthanes réticulés, polystyrènes).

14. Avaloir de chaussée selon la revendication 12 ou 13, **caractérisé en ce que** le corps de base (16) comprend des matières de renforcement, tels les minéraux, la craie, le talc, les fibres de verre, les fibres de métal et/ou les fibres de matière plastique.

15. Avaloir de chaussée selon l'une quelconque des revendications 1 à 14, **caractérisé en ce que** la bague de support (2) se compose de matière plastique.

16. Avaloir de chaussée selon la revendication 15, **caractérisé en ce que** la bague de support (2) se compose de matière plastique renforcée, de polyester ou de matière thermoplastique.

17. Avaloir de chaussée selon l'une quelconque des revendications 1 à 16, **caractérisé en ce que** le tronçon de tuyau d'écoulement (42) est disposé, au moyen d'une pièce préformée à ajustage angulaire, sur le corps de base (16) ou sur un tuyau d'écoulement (44) du corps de base (16).

18. Avaloir de chaussée selon la revendication 17, **caractérisé en ce que** le tronçon de tuyau d'écoulement (42) est disposé, au moyen d'une articulation sphérique (43), sur le corps de base (16) ou sur un tuyau d'écoulement (44) du corps de base (16).

19. Avaloir de chaussée selon l'une quelconque des revendications 1 à 18, **caractérisé en ce que** l'avaloir de chaussée (1) présente un siphon anti-odeurs dans le domaine du tronçon de tuyau d'écoulement (27).
